# FASCICULE DE BREVET EUROPEEN

(11) **EP 2 179 121 B1**
(45) Date de publication et mention de la délivrance du brevet: **20.03.2013**
(21) Numéro de dépôt: 08826624.2
(22) Date de dépôt: 19.06.2008
(51) Int. Cl.: E05F 15/00

(54) **DISPOSITIF DE DETECTION D'OBSTACLE, NOTAMMENT CHASSIS POUR ELEMENT D'OUVRANT MOTORISE POUR VEHICULE AUTOMOBILE, ET PROCEDE DE DETECTION D'OBSTACLE**
HINDERNISERKENNUNGSVORRICHTUNG, INSBESONDERE EIN RAHMEN FÜR EINE MOTORISIERTES ÖFFNUNGSELEMENTES EINES KRAFTFAHRZEUGS, SOWIE HINDERNISERKENNUNGSVERFAHREN
OBSTACLE DETECTION DEVICE, IN PARTICULAR A FRAME FOR A MOTORISED OPENING PANEL OF A MOTOR VEHICLE, AND OBSTACLE DETECTION METHOD

(30) Priorité: 22.06.2007 FR 0704496
(43) Date de publication de la demande: 28.04.2010
(73) Titulaire: Sealynx Automotive Transières, 92000 Nanterre (FR)
(72) Inventeur: PERRIN, Thierry, F-76160 Saint Jacques Sur Darnetal (FR); MALNOË, Michel, F-14670 Saint Samson (FR)
(74) Mandataire: Radault, Gabrielle
(86) Numéro de dépôt international: PCT/FR2008/000854
(87) Numéro de publication internationale: WO 2009/013402

(56) Documents cités:
- EP-A- 1 033 271
- GB-A- 2 288 014
- US-A- 5 629 681

## Description

L'invention concerne un dispositif de détection d'un obstacle relativement à un élément commandé en mouvement et/ou de commande du mouvement de l'élément relativement à l'obstacle, et notamment un châssis pour élément d'ouvrant motorisé, notamment pour véhicule automobile, pourvu d'un dispositif de sécurité d'obstacle à la fermeture, et l'élément d'ouvrant obtenu. L'invention concerne également un procédé de détection d'obstacle.

L'invention vise en particulier un dispositif anti-pincement pour vitre ou châssis de véhicule automobile à entraînement électrique mais elle concerne également un dispositif anti pincement pour élément d'ouvrant dans divers domaines tel que l'habitat avec les portails ou volets motorisés par exemple, mais également le domaine général du transport avec les éléments d'ouvrant motorisés des véhicules de transport en commun par exemple.

On connaît des dispositifs anti-pincement de doigts, notamment pour vitre de véhicule automobile entraînée électriquement, qui comportent un moyen de détection d'une dépassement de couple ou d'intensité du courant d'entraînement du moteur électrique à la fermeture de la vitre, ou un moyen de détection (par effet Hall) d'une variation de vitesse du moteur électrique devant un obstacle à la fermeture, et qui commandent la réouverture de la vitre, évitant ainsi de coincer la vitre sur l'obstacle, par exemple un doigt d'une main et de la blesser.

Néanmoins, ces dispositifs présentent certains inconvénients.

L'effort exercé sur l'obstacle (un doigt) est relativement important et peut blesser la personne concernée. En outre, le dispositif est dépendant de conditions extérieures : la température ambiante, l'usure, le frottement de coulissement de la vitre, etc. qui peuvent contribuer à augmenter l'effort de fermeture avant réouverture. En outre, l'effort peut être très grand dans les zones de cisaillement et dans les angles, avec un risque important de blesser gravement la personne.

Il existe également un système à gaine élastomère logeant des éléments de contact électrique susceptibles d'être court-circuités lors de l'écrasement de la gaine et qui fournissent ainsi le signal de réouverture de la vitre. Néanmoins, la gaine est relativement rigide et difficile à déformer et le système est donc peu sensible. De plus, le coût de fabrication du système reste élevé, et limité en longueur et dans sa forme.

Un objet de l'invention est de proposer un système de sécurité d'élément d'ouvrant motorisé qui puisse être associé de préférence à un joint d'étanchéité de cet élément d'ouvrant, qui soit simple, fiable et économique et non limité en longueur relativement aux dispositifs connus.

De plus, les dispositifs de sécurité de type capacitif pour éléments d'ouvrant motorisés sont onéreux et sensibles au champ électromagnétique de l'environnement.

On connaît par ailleurs par US 5 629 681 un capteur tubulaire sonique de déplacement, lequel fait intervenir essentiellement un tube souple de propagation d'un signal ultra sonore (de 20 à 500 KHz), disposé au moins sur une partie de sa longueur sur une zone susceptible d'être en contact avec un obstacle, deux transducteurs sonores fixés aux extrémités du tube souple, et des moyens de traitement aptes à déterminer la modification de la propagation du signal ultrasonore et donc le pincement du tube souple par l'obstacle. Un tel capteur détecte la déformation du tube sur l'obstacle, même petite, mais ne détecte pas le choc de contact du tube sur l'obstacle avant la déformation du tube souple.

On connaît de plus par GB 2 288 014 un capteur déformable pour vitre motorisée de véhicule, comprenant un élément allongé sous forme, par exemple, d'un tube souple et apte à propager un rayonnement d'ondes lumineuses, et à signaler la présence d'un obstacle à la déformation du tube modifiant la propagation du rayonnement. Ici aussi, seule la déformation du tube sur l'obstacle est détectée et non le contact préalable de l'obstacle sur le tube.

L'invention vise à remédier à ces inconvénients et propose un dispositif de détection d'un obstacle relativement à un élément commandé en mouvement et/ou de commande du mouvement de l'élément relativement à l'obstacle, caractérisé en ce qu'il comporte :
- des moyens tubulaires déformables ou tube souple de propagation d'ondes de pression dynamique de basse fréquence, inférieure à 500 Hz, ces moyens tubulaires déformables ou tube souple étant aptes en outre à créer et propager une onde impulsionnelle de pression dynamique de très basse fréquence, inférieure à 100 Hz, émise au choc d'accostage de l'élément en mouvement sur l'obstacle,
- des moyens émetteur et récepteur desdites ondes de pression dynamique de basse fréquence, et récepteur de ladite onde impulsionnelle de pression dynamique de très basse fréquence, ces moyens émetteur et récepteur étant adaptés notamment en impédance de pression dynamique auxdits moyens tubulaires déformables ou tube souple ,
- des moyens de traitement desdites ondes de pression dynamique et onde impulsionnelle de pression dynamique, adaptés pour :
- vérifier en premier lieu le bon fonctionnement de la détection d'un obstacle et de la commande de mouvement par le dispositif, déterminer la détection de l'obstacle par l'élément en mouvement, choc d'accostage ou déformation desdits moyens tubulaires déformables ou tube souple, et permettre suivant cette détection une commande adaptée du mouvement de l'élément relativement à l'obstacle, arrêt, retrait ou réouverture de l'élément,
- ces moyens de traitement étant aptes à détecter selon une procédure sécurisée d'abord le choc d'accostage de l'élément sur l'obstacle, évitant et anticipant ainsi la déformation desdits moyens tubulaires déformables ou tube souple, puis la déformation des moyens tubulaires déformables ou tube souple, au moins de façon partielle, si le choc d'accostage n'est pas détecté.

Naturellement, le choc d'accostage est créé par le contact de l'obstacle contre les moyens tubulaires déformables ou tube souple selon un différentiel de vitesse de mouvement de ces éléments.

Il résulte de cette disposition que relativement à la détection de la déformation des moyens tubulaires déformables ou du capteur tubulaire seule, le dispositif de détection d'obstacle selon l'invention permet une détection d'obstacle doublement sécurisée, du choc de contact et de la déformation des moyens tubulaires déformables, la détection du choc préalable à la déformation permettant au dispositif de réagir plus rapidement qu'à la seule déformation du capteur et d'éviter la déformation de celui-ci, laquelle comporte plus de risques d'écraser l'obstacle.

De plus, un troisième niveau de sécurisation peut être réalisé par des moyens tubulaires déformables comportant une réserve de compressibilité, par exemple une épaisseur déformable du capteur tubulaire, apte à s'écraser facilement, de sorte qu'en cas de non détection du choc (vitesse d' accostage lente) et de la détection de déformation à l'écrasement complet des moyens tubulaires déformables par l'obstacle, ce qui correspond à une absence de signal d'ondes de pression dynamiques transmises, le dispositif soit apte à permettre une commande avec une réserve de compression de sécurité garantissant le temps de réponse jusqu'à l'arrêt du mouvement de l'élément et éventuellement l'inversion du mouvement pour le retrait de l'obstacle. Un délai de sécurité supplémentaire est ainsi attribué au temps de réponse de la chaîne de commande de la cinématique par ladite réserve de compressibilité des moyens tubulaires déformables.

Le signal d'ondes de pression dynamique peut être dans le spectre sonore ou infrasonore, mais il est avantageusement de fréquence inférieure à 250Hz. En outre, l'onde impulsionnelle peut être dans le spectre sonore ou infrasonore et elle est avantageusement de fréquence comprise entre 10et 100Hz. De tels signaux cheminent bien, en effet, au sein des moyens tubulaires déformables ou tube souple et jusqu'à des longueurs importantes de ceux-ci (plusieurs dizaines de mètres).

Lesdits éléments émetteurs et récepteurs comportent avantageusement chacun un transducteur de petites dimensions, transducteur piézo-électriques par exemple, mis à l'atmosphère par au moins un trou par leur chambre (partie avant) et/ ou partie arrière opposée à leur liaison avec l'extrémité du tube souple.

Ces éléments émetteurs et récepteurs sont avantageusement montés en liaison souple et étanche, chacun dans un boîtier fermé ou ensemble dans un même boîtier fermé en sorte d'être isolés des bruits et vibrations parasites, de l'humidité et des poussières de l'environnement.

Les transducteurs sont avantageusement intégrés chacun dans une chambre adaptée en impédance de pression dynamique (rapport de la pression du milieu du signal au débit volumique du milieu du tube souple) au signal à transmettre ou à recevoir et au tube souple, et reliée à l'extrémité de ce dernier, laquelle chambre amplifie l'émission et la transmission du signal émis ou reçu respectivement, et diminue l'influence du bruit extérieur.

Le tube souple peut être de section géométrique variable. Il est avantageusement de section cylindrique ou proche, de petit diamètre extérieur, de 4-6 mm pour un diamètre de section intérieure de 2-3 mm et il est de grande longueur, plusieurs mètres. La petite section et la grande longueur du tube souple nécessitent une pression dynamique importante du signal à faible débit volumique et donc des chambres de transducteurs de grand diamètre par rapport au diamètre du conduit du tube souple avec une faible profondeur de chambre avant (vers le tube) créant ainsi les conditions d'une amplification de pression adaptée au tube, la chambre étant de préférence sensiblement plate. Ledit au moins un trou de mise à l'atmosphère est également de petit diamètre (relativement au conduit du tube souple) et long pour permettre la réception à perte minimale de l'onde impulsionnelle générée par le choc d'accostage de l'obstacle, tout en formant filtre passe-bas des composantes parasites et égalisation de la pression statique atmosphérique.

Naturellement, l'élément émetteur peut être relié à plusieurs tubes souples montés en série ou en parallèle avec un ou plusieurs éléments récepteurs formant palpeur anti-pincement de parties mobiles à sécuriser d'un même véhicule. En outre, lesdits éléments émetteurs et récepteurs peuvent être regroupés en un même ensemble ou boîtier auquel sont reliées lesdites extrémités du tube souple

Ledit signal d'ondes de pression dynamique émis par l'élément émetteur peut comporter au moins une composante alternative régulière d'une seule fréquence, mais de préférence il comporte au moins deux composantes de fréquences proches (signal à modulation de fréquence) spécifiant ainsi le signal et sa reconnaissance par l'élément récepteur.

Ledit tube souple peut être issu d'extrusion ou éventuellement de moulage en matière synthétique, élastomère (à base de caoutchouc) par exemple, avec le joint de cadre du châssis. Cette matière synthétique, élastomère par exemple, permet la création d'une onde impulsionnelle de très basse fréquence essentiellement dans le spectre sonore d'environ 10 à 100 Hz et de courte durée (Impulsion de 10 à 100 ms) dans le tube, au choc d'accostage de ce dernier avec l'obstacle. La matière élastomère permet d'isoler en outre phoniquement l'intérieur du tube souple de l'environnement extérieur et le degré d'isolation phonique de l'intérieur du tube souple peut être ajusté avec l'épaisseur de la paroi du tube et la nature du matériau du tube.

Le tube souple peut comporter en outre une surface de paroi interne plus rigide, à même de mieux conduire le signal d'ondes de pression dynamique et l'onde impulsionnelle de pression dynamique et d'amplifier la déformation du tube (en longueur), et une paroi externe souple isolante du bruit externe.

L'invention peut être appliquée à un châssis pour élément d'ouvrant motorisé comportant un dispositif de détection d'obstacle tel que défini précédemment. Dans ce cas, le châssis selon l'invention peut être un châssis pour élément d'ouvrant motorisé notamment de véhicule automobile, comportant un cadre de châssis et un élément mobile entraîné relativement audit cadre de châssis par un moyen moteur, par exemple en fermeture ou ouverture du cadre de châssis, et comportant un dispositif de sécurité de la fermeture apte à arrêter, rétracter ou ouvrir l'élément mobile dès la détection d'un obstacle entre le cadre de châssis et l'élément mobile à la manoeuvre d'entraînement de l'élément mobile, dans lequel le dispositif de sécurité de fermeture comporte :
- des moyens tubulaires déformables à forme de tube souple disposé au moins le long divine zone à sécuriser relativement à un obstacle éventuel entre le cadre de châssis et l'élément mobile, par exemple le long d'au moins une partie du bord de périphérie de l'élément mobile ou du bord de périphérie du cadre dudit châssis, et formant saillie vers ladite zone à sécuriser,
- un moyen émetteur d'ondes de pression dynamique de basse fréquence, inférieure à 500 Hz, disposé à une extrémité dudit tube souple et apte à émettre un signal d'ondes de pression dynamique de très basse fréquence, inférieure à 100 Hz, cheminant le long dudit tube souple,
- un moyen récepteur d'ondes de pression dynamique et de ladite onde impulsionnelle de pression dynamique, relié audit tube souple à une autre extrémité de celui-ci et apte à détecter au moins une variation de pression dudit signal d'ondes et l'onde impulsionnelle, de pression dynamique transmis depuis le moyen émetteur et générée par un obstacle accostant ou déformant ledit tube souple respectivement, et,
- un dispositif de régulation et commande du moyen moteur relié auxdits moyens émetteur et récepteur et au moyen moteur, apte à commander la manoeuvre d'arrêt, de retrait ou d'ouverture de l'élément mobile relativement au cadre de châssis dès la détection successivement de ladite onde impulsionnelle de choc et/ou d'une dite variation de pression d'ondes de pression dynamique par l'élément récepteur et correspondant à un obstacle en contact et/ou déformant ledit tube souple respectivement.

Ledit tube souple peut être disposé au droit du cadre ou le long du bord de périphérie, côté intérieur et/ou côté extérieur du véhicule, de l'élément mobile ou du cadre de châssis. Il est notamment constitué en matière synthétique élastomère (caoutchouc), laquelle au contact ou choc d'accostage extérieur avec le tube crée en son sein une onde impulsionnelle à spectre sonore ou infrasonore, de très basse fréquence (inférieure à 100 Hz).

Il résulte de cette disposition que le contact d'un obstacle lors de la manoeuvre d'approche de l'élément mobile crée un choc qui engendre une onde impulsionnelle de pression dynamique, et que, le début d'écrasement de cet obstacle entre le cadre de châssis et l'élément mobile crée une déformation du tube souple dans ladite zone à sécuriser et modifie la transmission du signal dans le tube souple. L'impulsion de pression créée par le choc, elle-même superposée à la variation de pression dynamique, créée par l'écrasement, sont détectées par l'élément récepteur. L'information est aussitôt transmise au dispositif de régulation et commande du moyen moteur pour commander l'arrêt, le retrait ou la réouverture de l'élément mobile, libérant ainsi l'obstacle interposé entre le cadre de châssis et l'élément mobile.

Ledit élément mobile peut être une vitre coulissante de porte de véhicule automobile ou un toit ouvrant de véhicule ou un rideau mobile, manoeuvré par un dispositif d'entraînement à moteur (électrique, hydraulique ou pneumatique).

Ledit élément mobile peut être une porte coulissante de véhicule automobile ou de transport en commun, manoeuvrée par un dispositif d'entraînement à moteur électrique ou autre, ou un capot de coffre de véhicule manoeuvré par un dispositif d'entraînement électrique ou hydraulique ou pneumatique. Il peut être également un portail motorisé, un volet roulant etc..

Ledit tube souple peut être monté en liaison élastique ou souple sur le cadre de châssis ou sur l'élément mobile, réduisant ainsi la transmission des vibrations du véhicule susceptibles de perturber le signal d'ondes de pression dynamique. Il peut être monté clippé sur la feuillure du cadre ou enchâssé dans une lèvre souple du joint d'étanchéité.

Ledit tube souple peut également être collé par exemple par une bande adhésive souple isolante sur l'élément mobile ou le cadre de châssis.

Ledit tube souple peut être encore coextrudé avec le profil ou joint d'étanchéité entre l'élément mobile et le châssis.

Le dispositif de sécurité de la fermeture peut être pourvu, en tant que moyen de vérification du bon fonctionnement de la détection et de la commande de mouvement des moyens de traitement du dispositif (précité), d'un dispositif d'autocontrôle de la non présence d'un obstacle sur le tube souple, mis en fonctionnement dès la commande de l'élément mobile ou dès la mise en fonctionnement du véhicule et vérifiant que la transmission du signal d'ondes de pression dynamique depuis l'élément émetteur jusqu'à l'élément récepteur s'effectue normalement et sans obstacle avant d'activer le dispositif de régulation et de commande du moyen moteur.

Par ailleurs, ainsi que précité, le contact ou le choc d'accostage de l'obstacle sur le tube souple est apte à créer dans celui-ci un signal d'onde impulsionnelle de pression dynamique de basse fréquence et de grande amplitude selon une à deux pulsations sonores ou infrasonores, lequel signal est détecté par l'élément récepteur et est aussitôt transmis au dispositif de régulation et commande du moyen moteur pour commander le retrait ou la réouverture de l'élément mobile.

Le tube souple est avantageusement étanche et l'un au moins des éléments émetteur ou récepteur ou leur ensemble comporte en outre au moins un petit trou d'ouverture à l'atmosphère, lequel permet de mettre le tube souple en équilibre atmosphérique quelles que soient les variations de pression atmosphérique et de ne pas influencer la transmission du signal de pression dynamique le long du tube souple.

Ledit dispositif de détection du dispositif comporte avantageusement des moyens d'analyse de la variation de pression du signal d'ondes de pression dynamique et de l'onde impulsionnelle de pression dynamique transmis depuis l'élément émetteur jusqu'à l'élément récepteur, aptes à traiter ces informations et à déterminer la présence en premier lieu d'un choc sur le tube souple ou en second lieu d'un pincement partiel ou total de celui-ci et d'adapter une commande d'arrêt ou de retrait de l'élément mobile dès sa détection.

En outre, ces moyens d'analyse intègrent dans leur traitement des compensations à l'usure des composants et des capteurs par une boucle automatique de régulation des gains et/ou des seuils de choc et pincement, rendant le système peu ou pas sensible aux variations climatiques (température, humidité, pression) et à des éventuelles évolutions d'atténuation du canal du tube souple.

Un avantage de ces corrections automatiques est de permettre l'adaptation du dispositif à divers cas d'emploi du dispositif, ceci simplifiant la maintenance en diminuant les références en stock.

L'invention est illustrée ci-après à l'aide d'exemples de réalisation et en référence aux dessins annexés sur lesquels :
- la figure 1 est une vue schématique partielle d'un châssis de porte à vitre coulissante de véhicule automobile selon l'invention,
- la figure 2 est une vue schématique des éléments émetteur et récepteur d'ondes de pression dynamique,
- la figure 3 montre selon une vue en coupe transversale partielle et selon la ligne III-III de la figure 1, le châssis en prise avec un obstacle interposé entre le cadre de châssis et la vitre de porte à une position proche de la fermeture,

- la figure 4 montre une variante de réalisation de l'invention relative à une porte coulissante de véhicule automobile entraînée électriquement,
- la figure 5 est une vue en coupe transversale partielle du châssis de la figure 4 en prise avec un obstacle interposé entre le cadre du châssis et la porte coulissante à une position proche de la fermeture,
- les figures 6a et 6b montrent des variantes de réalisation du tube souple, coextrudé dans un joint d'étanchéité d'élément d'ouvrant et inséré dans une lèvre du joint d'étanchéité, respectivement, et
- la figure 7 montre les diverses applications d'éléments d'ouvrant selon l'invention pour un véhicule automobile.

Avec référence aux dessins et en particulier aux figures 1 à 3, le châssis de porte 1 à vitre coulissante 3 de véhicule automobile représenté, comporte essentiellement une fenêtre supérieure 5, une partie inférieure pleine 6 correspondant au bas de la porte et disposée sous la fenêtre 5, un élément de vitrage ou vitre 3 monté coulissant dans la fenêtre 5 de la porte et apte à ouvrir ou fermer ladite fenêtre 5, un dispositif 7 d'entraînement en coulissement de l'élément de vitrage 3, un dispositif de régulation et commande 9 de l'entraînement de l'élément de vitrage 3, et un dispositif de sécurité 11 de la fermeture de l'élément de vitrage 3.

La fenêtre 5 est délimitée par une partie de cadre périphérique supérieure 13 de la porte munie d'une feuillure intérieure 15, laquelle reçoit dans sa partie en U intérieure 17 (figure 3) un joint souple profilé 19 à lèvres externes croisées 21 recevant l'élément de vitrage 3 à la fermeture.

Ce joint 19 est disposé sur tout le tour du bord intérieur du cadre 13 de l'ouverture de la fenêtre, dans ladite feuillure 15. Il a une section sensiblement en U correspondant à celle en U de la feuillure 15 avec deux ailes latérales externes 23 repliées, dans le pli desquelles il peut recevoir en pincement chacune des branches de U 25 de la feuillure 15, et deux lèvres externes croisées opposées 21 au sommet du U recevant en flexion et de façon étanche l'élément de vitrage 3, sensiblement dans le plan médian du U.

Il comporte en outre des éléments de crochet en saillie à la base du U 27 et aux extrémités du pli des ailes 29, coopérant respectivement avec des cavités de réception complémentaires de la feuillure 15, et grâce auxquels il peut être monté rapidement par encliquetage dans la feuillure 15.

Ce joint 19 est issu d'extrusion en matière synthétique élastomère et comporte un tube souple 31 de préférence en caoutchouc cellulaire disposé en saillie sur l'aile latérale 23, côté intérieur du véhicule, ce tube étant orienté vers l'ouverture de la fenêtre 5 de la porte.

Le tube souple 31 fait partie du dispositif de sécurité 11 de la fermeture de l'élément de vitrage 3 précité et est adjacent à la lèvre 21 attenante à l'aile support correspondante 23.

Il comporte une section régulière sensiblement demi-circulaire ou circulaire, s'étendant sur le pourtour intérieur de l'ouverture de fenêtre 5, à l'exception du côté horizontal inférieur de la fenêtre 5 où il revient en boucle dans la partie inférieure 6 de la porte. Les dimensions de sa section externe varient de 4 à 8 mm et celle de sa section interne de 2 à 4 mm. Sa longueur peut être de plusieurs mètres. Sa paroi est étanche ou non et facilement déformable. Il comporte un faible trou (non représenté) pour sa mise à l'atmosphère.

L'élément de vitrage 3 est une plaque en verre classique conformée géométriquement à l'ouverture du cadre 13 de la fenêtre. Cette plaque de verre 3 coulisse verticalement vers le bas ou le haut, par l'action de son dispositif d'entraînement 7 pour ouvrir ou fermer la fenêtre 5 de la porte.

Le dispositif d'entraînement 7 en coulissement de l'élément de vitrage 3 est du type à rail vertical 33 et câble (non représenté) relié à l'élément de vitrage 3 et au support de l'élément de vitrage. Ce câble est tracté en boucle sur une poulie entraînée par un moteur électrique intégré 35. Il est monté dans la partie inférieure de la porte.

Le dispositif de régulation et commande de l'entraînement 9 comprend un boîtier électronique 37 logé dans la partie inférieure 6 de la porte. Il est relié au moteur 35 du dispositif d'entraînement et audit dispositif de sécurité 11 de la fermeture de l'élément de vitrage 3. Ce boîtier est classique et permet de commander l'ouverture ou la fermeture de la fenêtre de la porte par l'élément de vitrage en liaison avec une autorisation dudit dispositif de sécurité 11 de la fermeture décrit ci-après. Si cette autorisation est désactivée en cours de fermeture, il commande la réouverture instantanée de l'élément de vitrage 3.

Le dispositif de sécurité 11 de la fermeture de l'élément de vitrage comprend le tube souple précité 31 et un boîtier 39 logeant les éléments émetteur 40a et récepteur 40b d'ondes de pression dynamique de basse fréquence, inférieure à 500 Hz, (sonores ou infrasonores par exemple) reliés chacun à une extrémité du tube souple 31. Ces éléments émetteur et récepteur comportent chacun (figure 2) un transducteur acoustique (piézo-électrique par exemple), émetteur 41a d'un signal d'ondes de pression dynamique (signal de référence) et récepteur 41b du signal d'ondes de pression dynamique transmis par le tube souple, respectivement, intégré dans une chambre adaptée, émettrice 42a et réceptrice 42b, ouverte à l'atmosphère par un petit trou sur sa chambre, 44'a, 44'b et sa partie inférieure, 44a, 44b, respectivement et reliée par sa partie supérieure à une extrémité du tube souple 31.

Il est à noter que les combinaisons de montage souple et isolé des éléments émetteur et récepteur sont multiples, les transducteurs pouvant par exemple être reliés chacun dans un boîtier fermé ou commun au tube souple par un manchon souple, étanche, et la plaque de circuit intégré de traitement du signal fermer le boîtier à sa partie arrière, cette plaque pouvant en outre être montée de façon souple sur le boîtier et en connexion électrique non rigide de façon à être isolée des vibrations externe.

Les chambres d'émission 42a ou réception 42b (sonore ou infrasonore) sont isolées phoniquement l'une de l'autre et de l'ambiance externe, au sein du boîtier. Dans l'exemple, elles sont identiques l'une à l'autre, de configuration relativement plate et de faible volume. Elles sont montées en liaison souple sur le boitier au tube souple par un joint d'étanchéité 45 à l'extrémité du tube souple. Elles sont reliées à l'atmosphère chacune par un trou fin latéral 44a', 44b' et un second trou fin inférieur 44a et 44b à leur partie arrière. Ces chambres sont ainsi adaptées en impédance de pression dynamique pour recevoir et émettre un signal à forte pression dynamique, en raison de la petite section du tube souple.

L'élément émetteur 40a peut émettre un signal à modulation de fréquence, à deux fréquences proches l'une de l'autre (par exemple à environ 200 Hz et comprises dans le spectre sonore). L'élément récepteur 40b reçoit le signal transmis à l'autre extrémité du tube souple 31 dont l'amplitude est légèrement atténuée lorsque le tube souple n'est pas bouché (pincé). Le signal reçu est transmis au dispositif de régulation et commande de l'entraînement 9, qui le traite et l'analyse afin de déterminer si la variation de la pression acoustique du signal sonore transmis depuis l'élément émetteur correspond ou non à un obstacle en contact avec le tube souple (avec choc d'accostage et/ou écrasement) en vue de désactiver l'autorisation de fermeture de la fenêtre 5 et initier une réouverture de l'élément de vitrage 3. La vérification de la non présence d'un obstacle est effectuée dès la mise en fonctionnement du système, donc avant chaque mouvement de fermeture du vitrage ou du châssis.

Le traitement du signal pour la détection des chocs au sein des moyens d'analyse et traitement du dispositif de régulation et commande 9 peut consister par exemple à filtrer par un filtrage analogique passe-bas la sortie du signal sonore transmis, à l'amplifier, à le numériser, à le moyenner sur une période de temps glissante multiple de la fréquence d'émission (afin d'annuler la valeur moyenne du signal de référence) et à comparer les résultats de ce calcul à des valeurs de seuils maximum autorisés sur la dérivée et la valeur absolue de cette moyenne de choc, établis de façon proportionnelle à l'amplitude moyenne du signal de référence reçue.

Le traitement du signal pour la détection des pincements consiste à effectuer un traitement numérique selon une transformée de Fourrier des valeurs de ce signal.

Afin de rendre ce traitement robuste vis-à-vis des possibles perturbations vibratoires et acoustiques extérieures au dispositif, la fréquence de référence (du signal de référence) est modulée en fréquence de façon à ce que les résultats de la convolution moyenne soient stables même si les perturbations extérieures sont fortes. Ceci nécessite une intégration des calculs relativement à la modulation de fréquence qui peut-être par exemple linéaire, triangulaire, sinusoïdale ou autre. Du fait de ladite intégration, la détection de pincement devient moins réactive relativement à un pincement mais robuste vis-à-vis des évènements redoutés qui sont, le non déclenchement en cas de pincement dans un milieu perturbé et le déclenchement intempestif en cas de perturbations.

De même que pour le choc le résultat de ces calculs de convolution du signal reçu avec le signal de référence modulé en fréquence et des moyennes à court et moyen terme du résultat sont comparés à des seuils établis de façon proportionnelle à l'amplitude moyenne du signal reçu filtré sur le long terme soient:
- un seuil maximum autorisé sur la dérivée à court terme,
- une valeur minimale relative de la moyenne de pincement à court terme par rapport à la moyenne à long terme.

Le dit signal de réception filtré sur le long terme doit être lui-même supérieur à un seuil minimal fixé suivant la construction du dispositif de détection afin d'assurer une dynamique et une précision minimale au dispositif de détection.

Ladite modulation est essentielle pour la robustesse du dispositif. Elle justifie la nécessité d'une détection de choc pour conserver une excellente réactivité, secondée par la détection de pincement pour une sécurité sans faille.

Le contact d'un obstacle avec le tube souple génère un choc qui se traduit à l'intérieur de celui-ci par une onde impulsionnelle sonore de basse fréquence d'environ 10 à 100Hz (à une ou deux pulsations rapidement amorties) pour ce type de tube souple en caoutchouc élastomère et cette onde peut être détectée par l'élément récepteur acoustique 40b dès la détection du choc de contact afin de permettre de désactiver la fermeture très peu de temps après le contact avec l'obstacle (quelques ms correspondant au temps de propagation et de traitement du signa). Ainsi la désactivation de la fermeture est activée soit à l'accostage de l'obstacle avec le tube souple (au choc de contact avec l'obstacle sans écrasement du tube souple) ou à un écrasement partiel du tube souple s'il n'y a pas de choc comme par exemple si le pincement a été effectué avant la mise en service du système

L'atténuation de la pression dynamique du signal transmise varie de façon directe avec l'écrasement du tube souple par l'obstacle et il est possible de désactiver la fermeture de l'élément mobile à un niveau d'écrasement déterminé du tube souple, par exemple à 20-40 % d'écrasement de celui-ci évitant ainsi l'écrasement du doigt d'une personne.

Le fonctionnement du châssis de porte 1 pour véhicule est à présent décrit. Il se déduit de la description précédente.

Supposons que l'élément de vitrage 3 soit commandé en fermeture et qu'un doigt 43 d'une personne (fig. 3) soit accidentellement appliqué sur le bord de fenêtre 5 du châssis 1 de porte, par exemple au niveau supérieur de celui-ci. L'élément de vitrage 3 sous la commande du dispositif de régulation et commande de l'entraînement 9 et sous l'action de son dispositif d'entraînement 7, va monter jusqu'à venir au contact du doigt 43, lequel va toucher le tube souple 31. Le contact d'accostage du doigt avec le tube génère une onde de choc sonore qui est détectée par l'élément récepteur acoustique 40b. Le signal est traité et il est reconnu après analyse comme correspondant à un choc. Le dispositif de régulation et commande 9 désactive alors instantanément la fermeture et produit une commande de réouverture immédiate de l'élément de vitrage 3. Si aucun choc n'est produit par le contact du doigt 43 sur l'élément de vitrage 3, le doigt va alors aplatir le tube souple à son contact (trait interrompu sur la fig. 3). La déformation du tube souple 31 va générer une restriction à l'intérieur de celui-ci, laquelle va réduire la transmission du signal sonore à son niveau et cette variation de la pression dynamique va être détectée par l'élément récepteur 40b et ce dernier va générer ainsi que précité un signal de variation de pression dynamique au dispositif de régulation et commande de l'entraînement 9. Celui-ci va alors produire une commande de réouverture immédiate de l'élément de vitrage 3, donc sans blesser le doigt touché 43.

Il est à noter que l'invention peut également être appliquée en tant que variante de réalisation (figures 4 et 5) à une porte coulissante de véhicule entraînée électriquement.

Dans ce cas, le tube souple 31' est fixé non plus sur le bord du cadre de châssis 1' recevant l'élément mobile 3', mais sur le bord de l'élément mobile 3', étant tourné vers le bord opposé du cadre de châssis en regard (pied milieu de la carrosserie).

Le tube souple 31' est ainsi collé (par un adhésif double face par exemple) sur le bord de la porte coulissante 3' tourné vers le pied milieu 1' de la carrosserie du véhicule automobile. Ce tube souple 31' est configuré selon une ligne sensiblement rectiligne (trait épais sur la figure 4) sur toute la hauteur du bord vertical externe de la porte 3', là où un obstacle peut être appliqué (par exemple une main ou des doigts 43' d'une personne).

L'élément émetteur d'ondes de pression dynamique du tube souple (non représenté) pourra être disposé à une extrémité du tube souple 31', par exemple à l'extrémité inférieure, tandis que son extrémité supérieure est reliée à l'élément récepteur acoustique correspondant (non représenté), couvrant ainsi une zone de sécurité correspondant sensiblement à la longueur du tube souple. Le tube souple 31' peut également être mis en boucle (en trait mixte) revenant sur le côté intérieur de la porte pour le protéger également.

Il est à noter que le tube souple 31" pourrait également être disposé le long du bord extérieur du pied milieu 1' (en trait mixte sur la figure 5) et éventuellement mis en boucle.

Naturellement, l'invention n'est pas limitée aux modes de réalisation précités mais peut s'appliquer à tout élément mobile (figure 7) équipé d'un dispositif de sécurité selon l'invention (en trait interrompu) relativement à un cadre de châssis dans une zone où un obstacle peut être interposé entre le cadre et l'élément mobile, et par exemple à un capot ou hayon de coffre de véhicule ou un toit ouvrant de véhicule etc., manoeuvré par un dispositif d'entrainement, électrique pneumatique ou hydraulique (non représenté).

De plus, comme représenté à la figure 6a, le tube souple 31"' peut être coextrudé avec un joint d'étanchéité 46 entre l'élément mobile et le châssis, étant par exemple logé à l'intérieur du joint d'étanchéité (protégé), dans un espace éloigné de la déformation de fermeture étanche de celui-ci (en trait interrompu). Seul un obstacle déforme le tube souple 31 "'.

Le tube souple 31"" (figure 6b) peut encore être monté sur le joint d'étanchéité 47 inséré dans une lèvre souple 49 de celui-ci, ce qui facilite son montage.

On notera enfin que le tube souple peut comprendre deux canaux adjacents, issus de coextrusion par exemple, et aptes à acheminer chacun l'un l'aller du signal et l'autre le retour du signal, la continuité du signal de l'aller au retour étant réalisée par un cavalier adéquat en bout de tube.

L'invention apporte ainsi un dispositif de sécurité d'obstacle pour châssis à élément mobile, qui assure un contact de fermeture doux sans risque de blesser une personne, indépendant de l'usure et des efforts d'entraînement de l'élément mobile et des zones de cisaillement ou angles du cadre, et qui est adaptable dans la zone de fermeture à sécuriser de nombreux châssis à élément mobile.

## Revendications

1. Dispositif de détection d'un obstacle (43, 43') relativement à un élément (3, 3') commandé en mouvement et/ou de commande du mouvement de l'élément (3, 3') relativement à l'obstacle, (43, 43') **caractérisé en ce qu'**il comporte :
- des moyens tubulaires déformables ou tube souple (31, 31', 31", 31"', 31"") de propagation d'ondes de pression dynamique de basse fréquence, inférieure à 500 Hz, ces moyens tubulaires déformables ou tube souple (31, 31', 31", 31"', 31"") étant aptes en outre à créer et propager une onde impulsionnelle de pression dynamique de très basse fréquence, inférieure à 100 Hz, émise au choc d'accostage de l'élément en mouvement (3, 3') sur l'obstacle (43, 43'),
- des moyens émetteur (40a) et récepteur (40b) desdites ondes de pression dynamique de basse fréquence, et récepteur (40b) de ladite onde impulsionnelle de pression dynamique de très basse fréquence, ces moyens émetteur (40a) et récepteur (40b) étant adaptés notamment en impédance de pression dynamique auxdits moyens tubulaires déformables ou tube souple (31, 31',31",31"',31""),
- des moyens de traitement (9) desdites ondes de pression dynamique et onde impulsionnelle de pression dynamique, adaptés pour :
vérifier en premier lieu le bon fonctionnement de la détection d'un obstacle (43, 43') et de la commande de mouvement par le dispositif,
- déterminer la détection de l'obstacle (43, 43') sur l'élément en mouvement (3, 3'), choc d'accostage ou déformation desdits moyens tubulaires déformables ou tube souple (31, 31', 31", 31"', 31""), et
permettre suivant cette détection une commande adaptée du mouvement de l'élément (3, 3') relativement à l'obstacle (43, 43'), arrêt, retrait ou réouverture de l'élément (3, 3'),
ces moyens de traitement (9) étant aptes à détecter selon une procédure sécurisée d'abord le choc d'accostage de l'élément (3, 3') sur l'obstacle (43, 43'), évitant et anticipant ainsi la déformation desdits moyens tubulaires déformables ou tube souple (31, 31', 31 ", 31"', 31""), puis la déformation des moyens tubulaires déformables ou tube souple (31, 31', 31", 31"', 31""), au moins de façon partielle, si le choc d'accostage n'est pas détecté.

2. Dispositif de détection d'un obstacle selon la revendication 1 tel que les moyens tubulaires déformables ou tube souple (31, 31', 31", 31"', 31"") comportent une réserve de compressibilité, par exemple, une épaisseur déformable du capteur tubulaire (31, 31', 31", 31 "', 31""), apte à s'écraser facilement, une marge d'écrasement de l'obstacle étant obtenue par ladite réserve de compressibilité des moyens tubulaires déformables ou tube souple (31, 31', 31", 31"', 31"") .

3. Dispositif de détection d'un obstacle selon la revendication 1 ou 2 tel que ledit tube souple (31, 31', 3 1 ", 31 "', 31"") est constitué en matière synthétique élastomère, laquelle au contact ou choc d'accostage extérieur avec le tube souple (31, 31', 31", 31"', 31"") crée en son sein une onde impulsionnelle à spectre sonore ou infrasonore, de très basse fréquence, inférieure à 100 Hz.

4. Dispositif de détection d'un obstacle selon la revendication 1 -3 tel que le signal d'ondes de pression dynamique est dans le spectre sonore ou infrasonore, étant de fréquence inférieure à 250Hz.

5. Dispositif de détection d'un obstacle selon la revendication 1 -4 tel que l'onde impulsionnelle est dans le spectre sonore ou infrasonore, étant de fréquence comprise entre 10 et 100 Hz.

6. Dispositif de détection d'un obstacle selon la revendication 1-5 tel que lesdits éléments émetteurs (40a) et récepteurs (40b) comportent chacun un transducteur (41a,41b) de petites dimensions, transducteur piézo-électriques par exemple, mis à l'atmosphère par au moins un trou (44a,44a' ;44b,44b') par leur chambre (42a,42b) et/ou partie arrière opposée à leur liaison avec l'extrémité du tube souple(31, 31 ', 31 ", 31"', 31"") .

7. Dispositif de détection d'un obstacle selon la revendication 1-6 tel que ledit signal d'ondes de pression dynamique émis par l'élément émetteur (40a) comporte au moins une composante alternative régulière d'une seule fréquence, par exemple deux composantes de fréquences proches d'un signal à modulation de fréquence, spécifiant ainsi le signal et sa reconnaissance par l'élément récepteur (40b).

8. Dispositif de détection d'un obstacle selon la revendication 1-7 tel que le tube souple (31, 31', 31", 31"', 31"") comporte en outre une surface de paroi interne plus rigide, à même de mieux conduire le signal d'ondes de pression dynamique et l'onde impulsionnelle de pression dynamique et d'amplifier la déformation du tube en longueur, et une paroi externe souple isolante du bruit externe.

9. Châssis (1, 1') pour élément d'ouvrant motorisé comportant un dispositif selon la revendication 1-8, notamment de véhicule automobile, comprenant un cadre de châssis (13) et un élément mobile (3, 3') entraîné relativement audit cadre de châssis (13) par un moyen moteur (35), par exemple en fermeture ou ouverture du cadre de châssis (13), et comportant un dispositif de sécurité de la fermeture apte à arrêter, rétracter ou ouvrir l'élément mobile (3, 3') dès la détection d'un obstacle (43, 43') entre le cadre de châssis et l'élément mobile (3, 3') à la manoeuvre d'entraînement de l'élément mobile (3, 3'), dans lequel le dispositif de sécurité de fermeture comporte :
- les moyens tubulaires déformables (31, 31', 31 ", 31"', 31"") à forme de tube souple disposé au moins le long d'une zone à sécuriser relativement à un obstacle éventuel (43, 43') entre le cadre de châssis (13) et l'élément mobile (3, 3'), par exemple le long d'au moins une partie du bord de périphérie de l'élément mobile ou du bord de périphérie du cadre (13) dudit châssis, et formant saillie vers ladite zone à sécuriser,
- le moyen émetteur (40a) d'ondes de pression dynamiques de basse fréquence, inférieure à 500 Hz, disposé à une extrémité dudit tube souple (31, 31', 31", 31 "', 31"") et apte à émettre un signal d'ondes de pression dynamique cheminant le long dudit tube souple (31, 31', 31 ", 31 "', 31""),
- le moyen récepteur (40b) d'ondes de pression dynamique et de ladite onde impulsionnelle de pression dynamique, relié audit tube souple (31, 31', 31 ", 31"', 31"") à une autre extrémité de celui-ci et apte à détecter au moins une variation de pression dudit signal d'ondes et l'onde impulsionnelle, de pression dynamique transmis depuis le moyen émetteur (40a) et générée par un obstacle (43, 43') accostant ou déformant ledit tube souple (31, 31', 31", 31"', 31"") respectivement, et,
- un dispositif de régulation et commande (9) du moyen moteur (35) relié auxdits moyens émetteur (40a) et récepteur (40b) et au moyen moteur (35), apte à commander la manoeuvre d'arrêt, de retrait ou d'ouverture de l'élément mobile (3, 3') relativement au cadre (13) de châssis dès la détection successivement de ladite onde impulsionnelle de choc et/ou d'une dite variation de pression d'ondes de pression dynamique par l'élément récepteur (40b) et correspondant à un obstacle (43, 43') en contact et/ou déformant ledit tube souple (31, 31 ', 3 1 ", 31"', 31 "") respectivement.

10. Châssis (1,1') selon la revendication 9 tel que ledit tube souple peut être disposé au droit du cadre ou le long du bord de périphérie, côté intérieur et/ou côté extérieur du véhicule, de l'élément mobile ou du cadre de châssis.

11. Châssis (1,1') selon la revendication 9-10 tel que ledit dispositif de détection d'obstacle comporte des moyens d'analyse de la variation de pression dynamique du signal d'ondes de pression dynamique et de l'onde impulsionnelle de pression dynamique transmis, aptes à traiter ces informations et à déterminer la présence en premier lieu d'un choc sur le tube souple (31, 31', 31 ", 31"', 31 "") et en second lieu d'un pincement partiel ou total de celui-ci, et d'adapter une commande d'arrêt ou de retrait de l'élément mobile (3,3') dès sa détection.

12. Châssis (1,1') selon la revendication 9-11 tel que ledit tube souple (31, 31', 31", 31"', 31"") comprend deux canaux adjacents, issus de coextrusion par exemple, et aptes à acheminer chacun l'un l'aller du signal et l'autre le retour du signal, la continuité du signal de l'aller au retour étant réalisée par un cavalier adéquat en bout de tube.

13. Procédé de détection d'obstacle relativement à un élément (3, 3') commandé en mouvement et/ou de commande du mouvement de l'élément (3, 3') relativement à l'obstacle, (43, 43'), notamment pour un véhicule, et utilisant le dispositif de détection d'un obstacle selon l'une des revendications 1 à 8, le procédé comprenant
suite à la commande de l'élément mobile ou dès la mise en fonctionnement du véhicule, une étape d'auto-contrôle pour s'assurer de la non-présence d'un obstacle sur les moyens tubulaires déformables ou tube souple, en vérifiant que la transmission d'un signal d'onde de pression dynamique de basse fréquence, inférieure à 500 Hz, depuis un élément émetteur jusqu'à un élément récepteur s'effectue normalement et sans obstacle,
une étape de détection
du choc d'accostage de l'obstacle contre les moyens tubulaires déformables ou tube souple en mesurant une impulsion sonore ou infrasonore sous forme d'une onde de pression dynamique de très basse fréquence, inferieure à 100 Hz, émise dans lesdits moyens tubulaires déformables ou tube souple lors du choc d'accostage de l'obstacle contre lesdits moyens tubulaires déformables ou tube souple, et/ou
du pincement ou de l'écrasement de l'obstacle sur lesdits moyens tubulaires déformables ou tube souple en mesurant la variation de la pression de l'air engendrée par le pincement ou l'écrasement et/ ou un signal sonore ou infrasonore (signal de référence), transmis au sein des moyens tubulaires déformables ou tube souple par l'élément émetteur,
en cas de détection d'un choc ou d'un pincement ou écrasement, une étape de commande adaptée du mouvement de l'élément relativement à l'obstacle, arrêt, retrait ou réouverture dudit élément,
dans lequel
on prévoit une procédure sécurisée pour détecter d'abord le choc d'accostage de l'élément sur l'obstacle, afin d'éviter et d'anticiper ainsi la déformation desdits moyens tubulaires déformables ou tube souple, puis la déformation des moyens tubulaires déformables ou tube souple au moins de façon partielle si le choc d'accostage n'est pas détecté.

14. Procédé selon la revendication 13 , comportant en outre une étape d'analyse en effectuant des compensations à l'usure des composants et des capteurs au moyen d'une boucle automatique de régulation des gains et/ou des seuils de choc et pincement, afin de rendre le dispositif peu ou pas sensible aux variations climatiques telles que température, humidité, pression et à des éventuelles évolutions d'atténuation du canal du tube souple.

15. Procédé de détection d'obstacle selon la revendication 13 ou 14, dans lequel,
pour la détection des chocs, on prévoit un filtrage analogique passe-bas de la sortie du signal sonore transmis, une amplification du signal filtré, une numérisation du signal amplifié, un moyennage du signal numérisé sur une période de temps glissante multiple de la fréquence d'émission (afin d'annuler la valeur moyenne du signal de référence) et une comparaison des résultats de ce calcul à des valeurs de seuils maximum autorisés sur la dérivée et la valeur absolue de cette moyenne de choc, établis de façon proportionnelle à l'amplitude moyenne du signal de référence reçue, et
pour la détection des pincements, on prévoit un traitement numérique du signal afin que ce traitement soit rendu robuste vis-à-vis des possibles perturbations vibratoires et acoustiques extérieures au dispositif, la fréquence de ce signal étant modulée en fréquence de façon à ce que les résultats de la convolution moyenne soient stables même si les perturbations extérieures sont fortes, ceci nécessitant une intégration des calculs relativement à la modulation de fréquence qui peut-être par exemple linéaire, triangulaire, sinusoïdale ou autre et ladite intégration devenant moins réactive relativement à un pincement mais robuste vis-à-vis des évènements redoutés qui sont, le non déclenchement en cas de pincement dans un milieu perturbé et le déclenchement intempestif en cas de perturbations.

## Claims

1. A device for detecting an obstacle (43, 43') in relation to a movement-controlled element (3, 3') and/or for controlling the movement of the element (3, 3') in relation to the obstacle (43, 43'), **characterized in that** it comprises:
- deformable tubular means or a flexible tube (31, 31', 31 ", 31 "', 31"") for the propagation of dynamic pressure waves of low frequency, less than 500 Hz, these deformable tubular means or flexible tube (31, 31', 31 ", 31 "', 31 "") also being able to create and propagate a dynamic pressure pulse wave of very low frequency, less than 100 Hz, emitted in response to the docking impact of the moving element (3, 3') on the obstacle (43, 43'),
- means for emitting (40a) and receiving (40b) said low-frequency dynamic pressure waves, and receiving (40b) said very low frequency dynamic pressure pulse wave, these emitting (40a) and receiving (40b) means being adapted notably in dynamic pressure impedance to said deformable tubular means or flexible tube (31, 31', 31 ", 31 "', 31 ""),
- means (9) of processing said dynamic pressure waves and dynamic pressure pulse wave adapted to:
check firstly the correct operation of the detection of an obstacle (43, 43') and of the movement control by the device,
determine the detection of the obstacle (43, 43') on the moving element (3, 3'), docking impact or deformation of said deformable tubular means or flexible tube (31, 31', 31", 31 "', 31""), and
enable, according to this detection, a suitable control of the movement of the element (3, 3') in relation to the obstacle (43, 43'), the element (3, 3') being stopped, lowered or re-opened,
these processing means (9) being able to detect, according to a secure procedure, firstly the docking impact of the element (3, 3') on the obstacle (43, 43'), thus avoiding and anticipating the deformation of said deformable tubular means or flexible tube (31, 31', 31 ", 31 "', 31""), then the deformation of the deformable tubular means or flexible tube (31, 31', 31 ", 31 "', 31""), at least partially, if the docking impact is not detected.

2. The device for detecting an obstacle as claimed in claim 1, such that the deformable tubular means or flexible tube (31, 31', 31", 31 "', 31 "") comprise a reserve of compressibility, for example, a deformable thickness of the tubular sensor (31, 31', 31 ", 31 "', 31 ""), able to be easily crushed, a crushing margin of the obstacle being obtained by said reserve of compressibility of the deformable tubular means or flexible tube (31, 31', 31", 31"', 31"").

3. The device for detecting an obstacle as claimed in claim 1 or 2, such that said flexible tube (31, 31', 31", 31 "', 31 "") is made of a synthetic elastomer material, which, on the external contact or docking impact with the flexible tube (31, 31', 31 ", 31 "', 31"") creates within itself a pulse wave with sonic or infrasonic spectrum, of very low frequency, less than 100 Hz.

4. The device for detecting an obstacle as claimed in claims 1-3, such that the dynamic pressure wave signal is within the sonic or infrasonic spectrum, being of a frequency less than 250 Hz.

5. The device for detecting an obstacle as claimed in claims 1-4, such that the pulse wave is within the sonic or infrasonic spectrum, being of a frequency of between 10 and 100 Hz.

6. The device for detecting an obstacle as claimed in claims 1-5, such that said emitting (40a) and receiving (40b) elements each comprise a transducer (41 a, 41 b) of small dimensions, a piezo-electric transducer for example, open to the atmosphere through at least one hole (44a, 44a'; 44b, 44b') through their chamber (42a, 42b) and/or rear part opposite to their link with the end of the flexible tube (31, 31', 31 ", 31 "', 31"").

7. The device for detecting an obstacle as claimed in claims 1-6, such that said dynamic pressure wave signal emitted by the emitting element (40a) comprises at least one regular alternative component of a single frequency, for example two components of close frequencies of a frequency-modulated signal, thus specifying the signal and its recognition by the receiving element (40b).

8. The device for detecting an obstacle as claimed in claims 1-7, such that the flexible tube (31, 31', 31", 31"', 31"") further comprises a more rigid internal wall surface, able to better conduct the dynamic pressure wave signal and the dynamic pressure pulse wave and amplify the deformation of the tube in length, and a flexible external wall insulating from the external noise.

9. A chassis (1, 1') for motorized opening element comprising a device as claimed in claims 1-8, notably a motor vehicle, comprising a chassis frame (13) and a mobile element (3, 3') driven in relation to said chassis frame (13) by a motor means (35), for example to close or open the chassis frame (13), and comprising a closure safety device able to stop, retract or open the mobile element (3, 3') immediately upon detection of an obstacle (43, 43') between the chassis frame and the mobile element (3, 3') in the driving of the mobile element (3, 3'), wherein the closure safety device comprises:
- the deformable tubular means (31, 31', 31 ", 31 "', 31"") in flexible tube form arranged at least along an area to be secured in relation to a possible obstacle (43, 43') between the chassis frame (13) and the mobile element (3, 3'), for example along at least a portion of the peripheral edge of the mobile element or the peripheral edge of the frame (13) of said chassis, and forming a projection toward said area to be secured,
- the means (40a) of emitting dynamic pressure waves of low frequency, less than 500 Hz, arranged at one end of said flexible tube (31, 31', 31", 31 "', 31"") and able to emit a dynamic pressure wave signal running along said flexible tube (31, 31', 31 ", 31 "', 31""),
- the means (40b) of receiving dynamic pressure waves and said dynamic pressure pulse wave, linked to said flexible tube (31, 31', 31", 31"', 31"") at another end of the latter and able to detect at least a pressure variation of said wave signal and pulse wave, of dynamic pressure transmitted from the emitting means (40a) and generated by an obstacle (43, 43') docking on or deforming said flexible tube (31, 31', 31 ", 31 "', 31"") respectively, and,
- a device (9) for regulating and controlling the motor means (35) linked to said emitting (40a) and receiving (40b) means and to the motor means (35), able to control the operation to stop, retract or open the mobile element (3, 3') in relation to the chassis frame (13) immediately upon the successive detection of said impact pulse wave and/or of a pressure variation of dynamic pressure waves by the receiving element (40b) and corresponding to an obstacle (43, 43') in contact with and/or deforming said flexible tube (31, 31', 31", 31"', 31"") respectively.

10. The chassis (1, 1') as claimed in claim 9, such that said flexible tube can be arranged to the right of the frame or along the peripheral edge, on the inside and/or outside of the vehicle, of the mobile element or of the chassis frame.

11. The chassis (1, 1') as claimed in claims 9-10, such that said obstacle detection device comprises means of analyzing the dynamic pressure variation of the dynamic pressure wave signal and of the dynamic pressure pulse wave transmitted, able to process this information and to determine the presence firstly of an impact on the flexible tube (31, 31', 31", 31"', 31"") and secondly a partial or total pinching of the latter, and of adapting a command to stop or retract the mobile element (3, 3') immediately it is detected.

12. The chassis (1, 1') as claimed in claims 9-11, such that said flexible tube (31, 31', 31", 31 "', 31"") comprises two adjacent channels, deriving from co-extrusion for example, and each able to route, one of them the forward signal and the other the return signal, the continuity of the signal from forward to return being achieved by an appropriate strap at the end of the tube.

13. A method for detecting an obstacle (43, 43') in relation to a movement-controlled element (3, 3') and/or for controlling the movement of the element (3, 3') in relation to the obstacle (43, 43'), using the obstacle detection device as recited in claims 1-8, the method comprising:
further to the control of the mobile element (3, 3') or upon the starting up of the vehicle, self-checking for the absence of an obstacle (43, 43') on the deformable tubular means or flexible tube (31, 31', 31 ", 31 "', 31"") by checking that the transmission of the dynamic pressure wave signal of low frequency, less than 500 Hz, from an emitting element (40a) to a receiving element (40b) is carried out normally and without obstacle,
detecting
the docking impact of the obstacle against the deformable tubular means or flexible tube by measuring the sonic or infrasonic pulse under the form of a dynamic pressure wave of very low frequency, less than 100 Hz, emitted in the deformable tubular means or flexible tube on the docking impact of the obstacle against the deformable tubular means or flexible tube, and/or
the pinching or the crushing of the obstacle on said deformable tubular means or flexible tube by measuring the variation of the pressure of the air generated by the pinching or crushing and/or of a sonic or infrasonic signal (reference signal) transmitted within the deformable tubular means or flexible tube by the emitting element,
in case a pinching, crushing or a docking is detected, adaptively controlling the movement of the element relatively to the obstacle, stop, withdrawal or re-opening of said element,
wherein a secure procedure is provided, so as to detect first the docking impact of the element (3, 3') on the obstacle (43, 43'), thus avoiding and anticipating the deformation of said deformable tubular means or flexible tube (31, 31', 31", 31"', 31""), then the deformation of the deformable tubular means or flexible tube (31, 31', 31 ", 31 "', 31 ""), at least partially, if the docking impact is not detected.

14. The method as recited in claim 13, further comprising analysing with compensations for the wear of the components and of the sensors by a loop for automatically regulating the gains and/or of the impact and pinching thresholds, so as to make the device almost or completely insensitive to the climatic variations such as temperature, humidity, pressure, and to any changes in attenuation of the channel of the flexible tube.

15. The method for detecting obstacles as claimed in claim 13 or 14, comprising,
for the detection of dockings, low-pass analog filtering of the output of the transmitted sonic signal, amplifying the filtered signal, digitizing the amplified signal, averaging the digitized signal over a sliding period of time that is a multiple of the emission frequency (in order to cancel the average value of the reference signal) and comparing the results of this calculation to maximum threshold values allowed on the drift and the absolute value of this impact average, established proportionally to the average amplitude of the received reference signal, and
for the detection of pinching, digital processing of the signal in order for this processing to be made robust with respect to the possible vibratory and acoustic disturbances external to the device, the frequency of this signal being frequency-modulated so that the results of the average convolution are stable even if the external disturbances are strong, this necessitating an integration of the calculations in relation to the frequency modulation that may be, for example, linear, triangular, sinusoidal or other, and said integration becoming less reactive in relation to a pinching but robust in relation to dreaded events that are failure to trigger in case of pinching in a disturbed environment and unwanted triggering in case of disturbances.

## Patentansprüche

1. Vorrichtung zum Erfassen eines Hindernisses (43, 43') relativ zu einem Element (3, 3'), das in Bewegung gesteuert ist, und/oder zum Steuern der Bewegung des Elements (3, 3') relativ zu dem Hindernis (43, 43'),
**dadurch gekennzeichnet, dass** es enthält:
ein verformbares schlauchförmiges Mittel oder einen nachgiebigen Schlauch (31, 31', 31", 31"', 31"") für die Ausbreitung dynamischer Druckwellen mit niedriger Frequenz unter 500 Hz, wobei das verformbare schlauchförmige Mittel oder der nachgiebige Schlauch (31, 31', 31", 31''', 31"") weiter daran angepasst ist, eine dynamische Pulsdruckwelle mit einer sehr niedrigen Frequenz unter 100 Hz zu erzeugen und weiterzuleiten, die bei dem Stoß des Anliegens des bewegten Elements (3, 3') an dem Hindernis (43, 43') gesendet wird,
ein Sendemittel (40a) und ein Empfangsmittel (40b) für diese dynamischen Druckwellen mit niedriger Frequenz und ein Empfangsmittel (40b) für die dynamische Pulsdruckwelle mit einer sehr niedrigen Frequenz, wobei das Sendemittel (40a) und das Empfangsmittel (40b) insbesondere in der Impedanz des dynamischen Drucks an das verformbare schlauchförmige Mittel oder den nachgiebige Schlauch (31, 31', 31", 31''', 31"") angepasst sind,
ein Mittel zum Verarbeiten (9) dieser dynamischen Druckwellen und der dynamischen Pulsdruckwelle, das daran angepasst ist:
an erster Stelle das gute Funktionieren der Erfassung eines Hindernisses (43, 43') und der Steuerung der Bewegung für die Vorrichtung zu verifizieren,
die Erfassung des Hindernisses (43, 43') an dem bewegten Element (3, 3'), Stoß des Anliegens oder Verformen des verformbaren schlauchförmigen Mittels oder des nachgiebigen Schlauchs (31, 31' , 31" , 31"' , 31"") festzustellen, und
anschließend an diese Erfassung eine geeignete Steuerung der Bewegung des Elements (3, 3') relativ zu dem Hindernis (43, 43'), Anhalten, Zurückziehen oder Wiederöffnen des Elements (3, 3') zu ermöglichen,
wobei das Mittel zum Verarbeiten (9) daran angepasst ist, gemäß einem gesicherten Verfahren zunächst den Stoß des Anliegens des Elements (3, 3') an dem Hindernis (43, 43') zu erfassen und so die Verformung des verformbaren schlauchförmigen Mittels oder des nachgiebigen Schlauchs (31, 31', 31", 31"', 31"") vorauszusehen und zu vermeiden, und dann die zumindest teilweise Verformung des verformbaren schlauchförmigen Mittels oder des nachgiebigen Schlauchs (31, 31', 31", 31"', 31""), wenn der Stoß des Anliegens nicht erfasst wurde.

2. Vorrichtung zum Erfassen eines Hindernisses gemäß Anspruch 1, bei der das verformbare schlauchförmige Mittel oder den nachgiebige Schlauch (31, 31', 31", 31"', 31"") eine Komprimierbarkeitsreserve aufweist, beispielsweise eine verformbare Dicke des schlauchförmigen Sensors (31, 31', 31", 31"', 31''''), die in der Lage ist, sich leicht zusammendrücken zu lassen, wobei durch diese Komprimierbarkeitsreserve des verformbaren schlauchförmigen Mittels oder des nachgiebigen Schlauchs (31, 31', 31", 31''', 31"") ein Spielraum für das Quetschen des Hindernisses gewonnen wird.

3. Vorrichtung zum Erfassen eines Hindernisses gemäß Anspruch 1 oder 2, bei dem der nachgiebige Schlauch (31, 31', 31", 31"', 31"") aus einem synthetischen Elastomermaterial gebildet ist, das beim Kontakt oder Stoß des äußeren Anliegens an dem nachgiebigen Schlauch (31, 31', 31", 31"', 31"") in seinem Inneren eine Pulswelle mit Schall- oder Infraschallspektrum mit sehr niedriger Frequenz unter 100 Hz erzeugt.

4. Vorrichtung zum Erfassen eines Hindernisses gemäß einem der Ansprüche 1 bis 3, bei dem das Signal der dynamischen Druckwellen in dem Schall- oder Infraschallspektrum liegt und eine Frequenz von weniger als 250 Hz hat.

5. Vorrichtung zum Erfassen eines Hindernisses gemäß einem der Ansprüche 1 bis 4, bei dem die Pulswelle in dem Schall-oder Infraschallspektrum liegt und eine Frequenz hat, die zwischen 10 und 100 Hz liegt.

6. Vorrichtung zum Erfassen eines Hindernisses gemäß einem der Ansprüche 1 bis 5, bei dem das Sendeelement (40a) und das Empfangselement (40b) beide einen Transduktor (41a, 41b) mit geringen Abmessungen enthalten, beispielsweise einen piezoelektrische Transduktor, der über zumindest eine Öffnung (44a, 44a'; 44b, 44b') ihrer Kammer (42a, 42b) und/oder ihren hinteren Abschnitt, der ihrer Verbindung mit dem nachgiebigen Schlauch (31, 31', 31", 31"', 31"") gegenüberliegt, der Atmosphäre ausgesetzt sind.

7. Vorrichtung zum Erfassen eines Hindernisses gemäß einem der Ansprüche 1 bis 6, bei dem das Signal der dynamischen Druckwellen, das durch das Sendeelement (40a) ausgesendet wird, zumindest eine reguläre Wechselkomponente einer einzigen Frequenz enthält, zum Beispiel zwei Komponenten naher Frequenzen eines Signals mit Frequenzmodulation, wodurch das Signal und seine Erkennung durch das Empfangselement (40b) spezifiziert ist.

8. Vorrichtung zum Erfassen eines Hindernisses gemäß einem der Ansprüche 1 bis 7, bei der der nachgiebige Schlauch (31, 31', 31", 31"', 31"") außerdem eine steifere Oberfläche der Innenwand enthält, die in der Lage ist, das Signal der dynamischer Druckwellen und die dynamische Pulsdruckwelle besser zu leiten und die Verformung des Schlauchs in der Länge zu verstärken, und eine nachgiebige Außenwand, die gegen äußere Geräusche isoliert.

9. Gestell (1, 1') für ein motorisiertes öffnendes Element mit einer Vorrichtung gemäß einem der Ansprüche 1 bis 8, insbesondere eines Automobils,
das einen Gestellrahmen (13) und ein bewegliches Element (3, 3') enthält, das relativ zu dem Gestellrahmen (13) durch ein Motormittel (35) angetrieben wird, beispielsweise zum Schließen oder Öffnen des Gestellrahmens (13),
das eine Sicherungsvorrichtung für das Schließen enthält, die geeignet ist, das bewegliche Element (3, 3') anzuhalten, zurückzuziehen oder zu öffnen, sobald bei dem Manöver des Antreibens des beweglichen Elements (3, 3') ein Hindernis (43, 43') zwischen dem Gestellrahmen und dem beweglichen Element (3, 3') erfasst wird,
wobei die Sicherungsvorrichtung für das Schließen enthält:
das verformbare schlauchförmiges Mittel (31, 31', 31", 31"', 31"") in Form eines nachgiebigen Schlauchs, der zumindest entlang einer gegenüber einem möglichen Hindernis (43, 43') zu sichernden Zone zwischen dem Gestellrahmen (13) und dem beweglichen Element (3, 3') angeordnet ist, beispielsweise entlang zumindest einem Abschnitt des Außenrands des beweglichen Elements oder des Außenrands des Gestellrahmens (13), und zu der zu sichernden Zone hin vorspringt,
das Sendemittel (40a) für dynamische Druckwellen mit niedriger Frequenz unter 500 Hz, das an einem Ende des nachgiebigen Schlauchs (31, 31', 31", 31'" 31"") angeordnet ist und in der Lage ist, ein Signal dynamischer Druckwellen auszusenden, das sich entlang des nachgiebigen Schlauchs (31, 31', 31", 31"', 31"") ausbreitet,
das Empfangsmittel (40b) für dynamische Druckwellen und die dynamische Pulsdruckwelle, das mit dem nachgiebigen Schlauch (31, 31', 31", 31"', 31"") an dessen anderem Ende verbunden ist und in der Lage ist, zumindest eine Änderung des Drucks des Wellensignals und der Pulswelle des dynamischen Drucks zu erfassen, die von dem Sendemittel (40a) gesendet und von einem Hindernis (43, 43') erzeugt werden, das jeweils an dem nachgiebigen Schlauch (31, 31', 31", 31"', 31"") anliegt oder ihn verformt, und
eine Regel- und Steuervorrichtung (9) für das Motormittel (35), die mit dem Sendemittel (40a), dem Empfangsmittel (40b) und dem Motormittel (35) verbunden ist und in der Lage ist, das Manöver des Anhaltens, Zurückziehens oder Öffnens des beweglichen Elements (3, 3') relativ zum Chassisrahmen (13) zu steuern, sobald aufeinanderfolgend die Stoßpulswelle und/oder die Druckänderung der dynamischen Druckwellen durch das Empfangselement (40b) erfasst werden und dementsprechend ein Hindernis (43, 43'), das jeweils in Kontakt mit dem nachgiebigen Schlauch (31, 31', 31", 31"', 31"") ist oder ihn verformt.

10. Gestell (1, 1') gemäß Anspruch 9, bei dem der nachgiebige Schlauch direkt an dem Rahmen oder entlang dem Außenrand, der Innenseite und/oder der Außenseite des Fahrzeugs, des beweglichen Elements oder des Gestellrahmens angeordnet sein kann.

11. Gestell (1, 1') gemäß Anspruch 9 oder 10, bei dem die Vorrichtung zum Erfassen des Hindernisses ein Mittel zur Analyse der Änderung des dynamischen Drucks des übertragenen Signals dynamischer Druckwellen und der übertragenen Pulsdruckwelle enthält, das in der Lage ist, diese Informationen zu verarbeiten und an erster Stelle das Vorhandensein eines Stoßes gegen den nachgiebigen Schlauchs (31, 31', 31 ", 31"', 31'''') festzustellen und an zweiter Stelle ein teilweises oder vollständiges Klemmen desselben und bei deren Entdeckung einen Befehl zum Anhalten oder Zurückziehen des beweglichen Elements (3, 3') anzupassen.

12. Gestell (1, 1') gemäß einem der Ansprüche 9 bis 11, bei dem der nachgiebige Schlauch (31, 31', 31", 31''', 31"") zwei benachbarte Kanäle enthält, die beispielsweise aus einer Coextrusion hervorgehen und in der Lage sind, dass jeweils der eine den Hinweg des Signals und der andere den Rückweg führt, wobei die Kontinuität des hinlaufenden und rücklaufenden Signals durch eine geeignete Brücke aus einem Stück Schlauch verwirklicht wird.

13. Verfahren zum Erfassen eines Hindernisses relativ zu einem Element (3, 3'), das in Bewegung gesteuert ist, und /oder zum Steuern der Bewegung des Elements (3, 3') relativ zu dem Hindernis (43, 43'), insbesondere für ein Fahrzeug, unter Verwendung einer Vorrichtung zum Erfassen eines Hindernisses gemäß einem der Ansprüche 1 bis 8, enthaltend:
nach dem Steuern des beweglichen Elements oder ab dem Versetzen des Fahrzeugs in Betrieb, einen Schritt der Selbstkontrolle, um das Nichtvorhandensein eines Hindernisses an dem verformbaren schlauchförmigen Mittel oder dem nachgiebigen Schlauchs sicherzustellen durch Verifizieren, ob die Übertragung eines Signals dynamischer Druckwellen mit niedriger Frequenz unter 500 Hz von einem Sendeelement bis zu einem Empfangselement normal und ohne Hindernis erfolgt,
einen Schritt des Erfassens
eines Stoßes des Anliegens des Hindernisses gegen das verformbare schlauchförmige Mittel oder den nachgiebigen Schlauch durch Messen eines Schall- oder Infraschallpulses in Form einer dynamischen Druckwelle mit einer sehr niedrigen Frequenz unter 100 Hz, die in dem verformbaren schlauchförmigen Mittel oder dem nachgiebigen Schlauch bei dem Stoß des Anliegens des Hindernisses gegen das verformbare schlauchförmige Mittel oder den nachgiebigen Schlauch ausgesendet wird, und/oder
eines Klemmens oder Quetschens des Hindernisses an dem verformbaren schlauchförmigen Mittel oder dem nachgiebigen Schlauch durch Messen der Änderung des Luftdrucks, der durch das Klemmen oder Quetschen erzeugt wird, und/oder eines Schall- oder Infraschallsignals (Referenzsignals), das im Inneren des verformbaren schlauchförmigen Mittels oder des nachgiebigen Schlauchs von dem Sendeelement ausgesendet wird,
im Fall des Erfassens eines Stoßes oder eines Klemmens oder Quetschens einen Schritt der Steuerung, der an die Bewegung des Elements relativ zu dem Hindernis angepasst ist, Anhalten, Zurückziehen oder Wiederöffnen dieses Elements,
wobei ein gesichertes Verfahren vorgesehen ist, um zunächst den Stoß des Anliegens des Elements an dem Hindernis zu erfassen, um so die Verformung des verformbaren schlauchförmigen Mittels oder des nachgiebigen Schlauchs vorauszusehen und zu vermeiden, und dann die zumindest teilweise Verformung des verformbaren schlauchförmigen Mittels oder des nachgiebigen Schlauchs, wenn der Stoß des Anliegens nicht erfasst wurde.

14. Verfahren gemäß Anspruch 13, das außerdem einen Analyseschritt enthält unter Durchführung einer Kompensation der Abnutzung der Komponenten und der Sensoren mittels einer automatischen Regelschleife für die Verstärkungen und/oder Schwellen für den Stoß und das Klemmen, um die Vorrichtung wenig oder gar nicht anfällig gegenüber Klimaschwankungen wie z.B. Temperatur, Luftfeuchte, Druck und möglichen Entwicklungen der Dämpfung des Kanals des nachgiebigen Schlauches zu machen.

15. Verfahren gemäß Anspruch 13 oder 14, bei dem
zum Erfassen der Stöße vorgesehen ist: eine analoge Tiefpassfilterung des Ausgangs des übertragenen Schallsignals, eine Verstärkung des gefilterten Signals, eine Digitalisierung des verstärkten Signals, eine gleitende Mittelwertbildung des digitalisierten Signals über eine Zeitspanne, die ein Mehrfaches der Sendefrequenz ist (um den Mittelwert des Referenzsignals zu annullieren) und ein Vergleich der Ergebnisse dieser Berechnung mit maximal zulässigen Schwellwerten für die Ableitung und den Absolutwert dieses Stoßmittelwerts, die proportional zu der mittleren Amplitude des empfangenen Referenzsignals festgelegt sind, und
zum Erfassen der Klemmungen vorgesehen ist: eine digitale Verarbeitung des Signals, damit diese Verarbeitung robust gegenüber möglichen akustischen und vibratorischen Störungen von außerhalb der Vorrichtung ist, wobei die Frequenz dieses Signal frequenzmoduliert ist, so dass die Ergebnisse der mittleren Faltung auch dann stabil sind, wenn die Störungen von außen stark sind, was eine Integration der Berechnungen relativ zu der Frequenzmodulation erfordert, die beispielsweise linear, dreiecksförmig, sinusförmig oder anders sein kann, wobei die Integration weniger reaktiv relativ zu einem Klemmen wird, aber robust gegenüber befürchteten Ereignissen, die das Nicht-Auslösen im Fall des Klemmens in einer gestörten Umgebung und die Fehlauslösung im Fall von Störungen sind.
